# FASCICULE DE BREVET EUROPEEN

(11) **EP 3 333 643 B1**
(45) Date de publication et mention de la délivrance du brevet: **05.02.2020**
(21) Numéro de dépôt: 16202428.5
(22) Date de dépôt: 06.12.2016
(51) Int. Cl.: G04B 37/14, A44C 5/14, A44C 5/02

(54) **DISPOSITIF DE FIXATION**
BEFESTIGUNGSVORRICHTUNG
ATTACHMENT DEVICE

(43) Date de publication de la demande: 13.06.2018
(73) Titulaire: The Swatch Group Research and Development Ltd, 2074 Marin (CH)
(72) Inventeur: Vuille, Pierry, 2338 Les Emibois (CH)
(74) Mandataire: Giraud, Eric

(56) Documents cités:
- EP-A1- 0 494 584
- EP-A1- 1 201 148
- WO-A1-2005/018368
- FR-A1- 2 849 355

## Description

### Domaine de l'invention

La présente invention concerne un dispositif pour relier un bracelet à un boîtier de montre comportant des éléments d'habillage réalisés en un matériau dur tel que du métal. Plus précisément, la présente invention concerne un maillon de liaison muni d'une barrette, tous deux prévus pour relier un bracelet à un boîtier d'une montre.

### Arrière-plan de l'invention

Il est connu dans l'art antérieur des montres qui sont maintenues au poignet de l'utilisateur au moyen d'un bracelet. Ce bracelet peut être en cuir, en tissu, en caoutchouc, en plastique, en céramique ou encore en métal et est relié aux paires de cornes du boîtier de la montre via des barrettes fixées entre les cornes par exemple.

Un tel mode de réalisation présente plusieurs inconvénients. En effet, la barrette traditionnelle comprend plusieurs petites pièces coulissantes formant les extrémités et un cylindre avec un ressort au centre formant le corps et maintenant le tout, ce qui fait que la barrette n'est pas rigide de par sa construction et présente un jeu pour permettre le glissement des pièces entre elles (extrémités repliées dans le corps cylindrique).

De plus, le maillon de liaison situé entre la boîte et les autres maillons du bracelet doit présenter des dégagements latéraux pour pouvoir monter et/ou démonter le bracelet, ce qui diminue encore la qualité du maintien de la barrette.

Au final, un tel montage implique un jeu visible entre le boitier de la montre au niveau de l'entrecorne, et le maillon de liaison du bracelet, ce qui est inesthétique et donne l'impression d'une mauvaise intégration, ou d'une réalisation de mauvaise facture.

Le document WO 2005/018368 décrit un dispositif de fixation selon le préambule de la revendication 1.

### Résumé de l'invention

L'invention a notamment pour objectif de pallier aux différents inconvénients de ces techniques connues.

Plus précisément, un objectif de l'invention est de supprimer le jeu visible à l'interface entre le maillon de liaison et le boitier.

Un autre objectif de l'invention est de fournir un ensemble (boîtier-barrette-maillon de liaison) permettant d'avoir des tolérances d'usinages plus larges pour les différentes parties qui le constituent, et simplifiant l'assemblage (Il n'est pas nécessaire selon l'invention d'avoir un positionnement initial précis entre la barrette du maillon de liaison et le boîtier). Il est également plus facile pour garantir une co-axialité parfaite comme dans les cas de figures standards actuels, de diminuer le jeu en supprimant l'addition d'éléments mobiles, et de limiter les éléments constitutifs de la barrette.

Ces objectifs, ainsi que d'autres qui apparaîtront plus clairement par la suite, sont atteints selon l'invention à l'aide d'un dispositif de fixation d'un bracelet à un boitier de montre au moyen d'un maillon de liaison, le boîtier de montre comprenant une carrure, au moins une paire de cornes et un fond (5), le maillon de liaison comprenant un passage recevant des moyens de fixation au boîtier de montre, les moyens de fixation étant intégrés au maillon de liaison.

Selon l'invention, les moyens de fixation comprennent des moyens de rappel élastiques comprenant un couvercle (30) muni de bras élastiques (32) dans le maillon (10), les bras élastiques (32) séparant deux pivots montés mobiles à l'intérieur du passage, selon l'axe longitudinal du passage et susceptibles d'évoluer chacun entre une position comprimée et une position de repos dans laquelle les pivots sont agencés pour reposer dans un trou formé dans chaque corne du boitier de montre.

Conformément à d'autres variantes avantageuses de l'invention :
- les trous des cornes forment un premier axe, et le passage forme un deuxième axe, le premier axe et le deuxième axe étant non nécessairement coaxiaux ;
- les pivots comprennent un corps cylindrique et une tête tronconique, ladite tête étant agencée pour coopérer avec un trou de l'une des cornes du boîtier de montre ;
- les trous sont de formes cylindrique ou tronconique ;
- les pivots comprennent un corps cylindrique et une tête de forme tronconique ou cylindrique agencée pour coopérer avec les trous ;
- le couvercle présente un dégagement facilitant la déformation des bras élastiques et des butées pour limiter le débattement des bras élastiques ;
- le passage se présente sous la forme d'un cylindre droit ;
- le maillon de liaison est en matière plastique, en céramique, en composite ou en métal.

L'invention concerne aussi et notamment toute pièce d'horlogerie comprenant au moins un maillon de liaison et sa barrette conforme à l'invention.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue de dessous d'une montre équipée d'un maillon de liaison ;
- la figure 2 illustre une vue en coupe selon la ligne D-D de la figure 1 ;
- la figure 3 est une vue en coupe longitudinale d'une montre équipée d'un maillon de liaison ;
- la figure 4 est une vue en perspective d'un maillon de liaison ;
- la figure 5 est une vue en coupe d'un maillon conforme à l'invention selon un autre mode de réalisation.

### Description détaillée des modes de réalisation préférés

L'invention concerne un dispositif de fixation d'un bracelet à un boitier de montre au moyen d'un maillon de liaison, le boîtier de montre comprenant une carrure, au moins une paire de cornes et un fond, le maillon de liaison comprenant un passage recevant des moyens de fixation au boîtier de montre.

Selon l'invention, les moyens de fixation sont intégrés au maillon de liaison et comprennent une barrette formée par des moyens de rappel élastiques séparant deux pivots montés mobiles à l'intérieur du passage, selon l'axe longitudinal du passage et susceptibles d'évoluer chacun entre une position comprimée et une position de repos dans laquelle les pivots sont agencés pour reposer dans un logement formé dans chaque corne du boitier.

On a représenté sur la figure 1 un maillon de liaison 10 agencé pour relier un boîtier de montre 1 et un bracelet. Le maillon de liaison 10 est de forme générale parallélépipédique et est prévu pour être logé sans jeu entre les cornes 2, 3 du boîtier de montre 1. Le maillon de liaison 10 présente deux faces latérales opposées destinées à venir se placer contre les cornes 2 et 3 du boîtier 1. Les deux autres faces latérales opposées sont respectivement l'une placée contre le boîtier 1, et l'autre est destinée à être du côté du bracelet. Cette dernière comprend des moyens d'attache agencés pour recevoir une barrette pour relier le maillon de liaison 10 avec un brin de bracelet. La face latérale reposant contre le boîtier de montre 1 est conformée de manière à épouser la forme du boîtier 1 et ainsi limiter le jeu entre le boîtier 1 et le maillon de liaison 10.

Avantageusement, une ouverture est formée au dos du maillon de liaison 10 de manière à pouvoir accéder aux moyens de fixation logés dans un passage formé dans le maillon de liaison 10.

De manière avantageuse, l'ouverture 20 est située au centre du maillon de liaison 10, sur la face inférieure, de manière à ce qu'il ne soit pas visible par le porteur. Telle qu'illustrée, l'ouverture 20 est de forme oblongue mais peu très bien prendre d'autres formes. Il est possible d'occulter cette ouverture 20 au moyen d'un cache en caoutchouc par exemple, de cette manière aucun corps étranger ne peut venir se loger dans le logement 100 via l'ouverture 20.

Selon un mode de réalisation particulier de l'invention, le maillon de liaison 10 comprend un couvercle 30 muni de bras élastiques 32 permettant de remplacer les moyens de rappel élastiques. Un tel couvercle 30 est mis en place dans le maillon 10 et est traversé en son centre et sur sa hauteur par un perçage 34 pour le passage d'une vis 35 ou tout autre moyen de fixation. Comme on peut le voir, le couvercle 30 comprend deux bras 32 déformables élastiquement positionnés contre les pivots 11, 12, et jouant le rôle de ressorts. Avantageusement, le couvercle 30 présente un dégagement 31 facilitant la déformation des bras élastiques 32 et des butées 33 pour limiter le débattement des bras élastiques et éviter une trop grande déformation de ces derniers.

Le couvercle 30 peut être réalisé dans toute matière permettant une déformation élastique telle que certaines matières plastiques, certains composites ou bien encore certains métaux ou alliages.

Selon l'invention, les moyens de fixation sont intégrés au maillon de liaison 10 et comprennent une barrette formée par des moyens de rappel élastiques 13 séparant deux pivots 11, 12 montés mobiles à l'intérieur du passage, selon l'axe longitudinal du passage et susceptibles d'évoluer chacun entre une position comprimée et une position de repos dans laquelle les pivots sont agencés pour reposer dans un logement formé dans chaque corne du boitier.

Le maillon 10 comprend deux pivots montés mobiles en translation dans un logement, préférentiellement de section cylindrique droite, formé dans le maillon. Ces pivots forment les moyens de fixation et sont saillants au niveau des parois latérales du maillon de liaison 10, pour pouvoir coopérer avec les trous 101, 102 formés dans les cornes 2, 3 lorsque le maillon de liaison 10 est fixé sur le boîtier de montre 1.

Les pivots 11, 12 sont montés mobiles entre une position de repos dans laquelle ils coopèrent chacun avec l'un des trous 101, 102 des cornes 2, 3 pour maintenir le maillon 10 contre le boîtier 1, et une position comprimée dans laquelle le maillon de liaison 10 est libre et les pivots 11,12 sont rétractés à l'intérieur du maillon 10.

Chaque pivot 11, 12 comprend un corps cylindrique assurant le guidage en translation dans le logement formé à l'intérieur du maillon de liaison 10, comme on peut le voir sur la figure 2. Un ressort 13 est placé entre les pivots, de manière à exercer une force tendant à maintenir les pivots dans leur position de repos. Chaque pivot 11, 12 comprend également, à l'une de ses extrémités, une encoche de préhension 110,120, configurée pour coopérer avec un outil, visible et accessible par l'ouverture 20 de manière à ce qu'en exerçant une pression simultanément sur chacun des pivots ces derniers se retrouvent en position comprimée et ne soient plus saillants. L'autre extrémité de chacun des pivots, appelée tête, présente une forme tronconique ou cylindrique, agencée pour se loger dans les trous des cornes 2,3 du boîtier de montre 1. Ainsi, les têtes des pivots permettent, selon la géométrie des trous, un fonctionnement « tendeur », c'est-à-dire, d'exercer une force de rappel pour contraindre le maillon de liaison contre la boîte fermement et sans jeu.

Bien évidemment les dimensions et la forme des pivots 11,12 peuvent varier, le corps peut par exemple présenter une longueur plus grande de manière à ce qu'il soit mieux guidé dans le logement. L'homme du métier pourra également imaginer une partie creuse dans le corps des pivots 11,12 pour recevoir une extrémité du ressort 13. Il peut également être prévu des moyens de butée dans le logement pour limiter la course des pivots 11,12 dans le logement.

Les pivots 11, 12 peuvent être réalisé en matière plastiques, en céramique, en matériaux composites ou encore en métal ou alliage métallique, y compris les alliages métalliques amorphes ou partiellement amorphes.

Les trous 100, 101 usinés dans les cornes 2,3 peuvent présenter une section cylindrique droite ou bien une section tronconique, comme on peut l'observer à la figure 2. Les trous peuvent être usinés perpendiculaire dans les cornes comme illustrés sur les figures ou présenter une inclinaison quelconque facilitant l'usinage des trous dans les cornes.

Selon un aspect particulièrement avantageux de l'invention, l'axe A des trous 100,101 des cornes 2, 3 et l'axe B de la barrette sont légèrement décalés, les axes A et B étant parallèles entre eux et dans le plan médian du maillon de liaison, de manière à décaler l'axe des trous par rapport à l'axe du logement formé dans le maillon 10, ce qui permet de contraindre le maillon de liaison 10 contre le boîtier de montre par le déplacement linéaire des pivots dans le plan médian du maillon de liaison, selon une direction perpendiculaire au logement recevant les pivots, et d'éliminer automatiquement le jeu entre le maillon de liaison 10 et le boîtier 1.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées à la présente demande de brevet. En particulier, on comprendra que bien qu'ayant été décrite en liaison avec un maillon de bracelet et un boîtier de montre réalisés en matériau métallique, la présente invention peut s'appliquer de manière identique à des maillons et à des boîtiers réalisés en un autre matériau dur tel que la céramique, un composite ou encore des matières plastiques. Le maillon de liaison peut aussi être un insert rigide surmoulé de plastique, de caoutchouc ou recouvert de cuir ou de tissu.

## Revendications

1. Dispositif de fixation d'un bracelet à un boitier de montre (1) au moyen d'un maillon de liaison (10), le boîtier de montre (1) comprenant une carrure (4), au moins une paire de cornes (2,3) et un fond (5), le maillon de liaison (10) comprenant un passage (100) recevant des moyens de fixation au boîtier de montre (1), les moyens de fixation étant intégrés au maillon de liaison (10), **caractérisé en ce que** les moyens de fixation comprennent des moyens de rappel élastiques (13) comprenant un couvercle (30) muni de bras élastiques (32) déformables dans le maillon (10), les bras élastiques (32) séparant deux pivots (11, 12) montés mobiles à l'intérieur du passage (100), selon l'axe longitudinal du passage et susceptibles d'évoluer chacun entre une position comprimée et une position de repos dans laquelle les pivots (11, 12) sont agencés pour reposer dans un trou (101, 102) formé dans chaque corne (2, 3) du boitier de montre (1).

2. Dispositif de fixation selon la revendication 1, dans lequel les trous (101, 102) des cornes (2, 3) forment un premier axe (A), et le passage (100) forme un deuxième axe (B), le premier axe (A) et le deuxième axe (B) étant non nécessairement coaxiaux.

3. Dispositif de fixation selon la revendication 1 ou 2, dans lequel les pivots (11,12) comprennent un corps cylindrique et une tête tronconique, ladite tête étant agencée pour coopérer avec un trou (101, 102) de l'une des cornes (2, 3) du boîtier de montre (1).

4. Dispositif de fixation selon l'une des revendications 1 à 3, dans lequel les trous (2,3) sont de formes cylindrique ou tronconique.

5. Dispositif de fixation selon l'une des revendications 1 à 4, dans lequel les pivots (11,12) comprennent un corps cylindrique et une tête de forme tronconique ou cylindrique agencée pour coopérer avec les trous (101, 102).

6. Dispositif de fixation selon la revendication 1, dans lequel le couvercle 30 présente un dégagement (31) facilitant la déformation des bras élastiques (32) et des butées (33) pour limiter le débattement des bras élastiques (32).

7. Dispositif de fixation selon l'une des revendications 1 à 6, dans lequel le passage (100) se présente sous la forme d'un cylindre droit.

8. Dispositif de fixation selon l'une des revendications 1 à 7, dans laquelle le maillon de liaison est en matière plastique, en céramique, en composite ou en métal.

9. Montre comprenant un boitier formé par une carrure (4) présentant deux paires de cornes (2,3) définissant un espace de liaison avec la carrure (4), et comprenant au moins un maillon de liaison (10) selon l'une des revendications précédentes, le maillon de liaison (10) se logeant dans l'espace de liaison.

## Patentansprüche

1. Vorrichtung zum Befestigen eines Armbandes an einem Gehäuse einer tragbaren Uhr (1) mittels eines Verbindungsgliedes (10), wobei das Gehäuse der tragbaren Uhr (1) einen Mittelteil (4), mindestens ein Paar Hörner (2, 3) und einen Boden (5) umfasst, wobei das Verbindungsglied (10) einen Durchgang (100) aufweist, der Mittel zur Befestigung am Gehäuse der tragbaren Uhr (1) aufnimmt, wobei die Befestigungsmittel in das Verbindungsglied (10) integriert sind,
**dadurch gekennzeichnet, dass** die Befestigungsmittel elastische Rückholmittel (13) umfassen, die eine Abdeckung (30) aufweisen, versehen mit elastischen Armen (32), die in dem Glied (10) verformbar sind, wobei die elastischen Arme (32) zwei Zapfen (11, 12) trennen, die beweglich innerhalb des Durchgangs (100) entlang der Längsachse des Durchgangs montiert sind und jeweils geeignet sind, sich zwischen einer komprimierten Position und einer Ruheposition zu bewegen, in der die Zapfen (11, 12) so angeordnet sind, dass sie in einem Loch (101, 102) ruhen, das in jedem Horn (2, 3) des Gehäuses der tragbaren Uhr (1) ausgebildet ist.

2. Befestigungsvorrichtung nach Anspruch 1, wobei die Löcher (101, 102) der Hörner (2, 3) eine erste Achse (A) bilden und der Durchgang (100) eine zweite Achse (B) bildet, wobei die erste Achse (A) und die zweite Achse (B) nicht unbedingt koaxial sind.

3. Befestigungsvorrichtung nach Anspruch 1 oder 2, wobei die Zapfen (11, 12) einen zylindrischen Körper und einen kegelstumpfförmigen Kopf aufweisen, und der Kopf so angeordnet ist, dass er mit einem Loch (101, 102) in einem der Hörner (2, 3) des Gehäuses der tragbaren Uhr (1) zusammenwirkt.

4. Befestigungsvorrichtung nach einem der Ansprüche 1 bis 3, wobei die Löcher (2, 3) zylindrisch oder kegelstumpfförmig sind.

5. Befestigungsvorrichtung nach einem der Ansprüche 1 bis 4, wobei die Zapfen (11, 12) einen zylindrischen Körper und einen kegelstumpfförmigen oder zylindrischen Kopf aufweisen, der so angeordnet ist, dass er mit den Löchern (101, 102) zusammenwirkt.

6. Befestigungsvorrichtung nach Anspruch 1, wobei die Abdeckung (30) eine Aussparung (31), die die Verformung der elastischen Arme (32) ermöglicht, und Anschläge (33) aufweist, um den Federweg der elastischen Arme (32) zu begrenzen.

7. Befestigungsvorrichtung nach einem der Ansprüche 1 bis 6, wobei der Durchgang (100) in Form eines geraden Zylinders ausgebildet ist.

8. Befestigungsvorrichtung nach einem der Ansprüche 1 bis 7, wobei das Verbindungsglied aus Kunststoff, Keramik, Verbundwerkstoff oder Metall hergestellt ist.

9. Tragbare Uhr mit einem Gehäuse, das aus einem Mittelteil (4) mit zwei Hörnerpaaren (2, 3) gebildet ist, die einen Verbindungsraum mit dem Mittelteil (4) bilden, und umfassend mindestens ein Verbindungsglied (10) nach einem der vorhergehenden Ansprüche, wobei sich das Verbindungsglied (10) im Verbindungsraum befindet.

## Claims

1. Fixing device for attaching a band to a watch case (1) by means of a connecting link (10), the watch case (1) comprising a case middle (4), at least one pair of lugs (2,3) and a case back (5), the connecting link (10) comprising a passage (100) accepting fixing means of attachment to the watch case (1), the fixing means being incorporated into the connecting link (10),
**characterized in that** the fixing means comprise elastic return means (13) comprising a casing (30) equipped with deformable elastic arms (32) in the link (10), the elastic arms (32) separating two pivots (11, 12) mounted with the ability to move inside the passage (100), along the longitudinal axis of the passage, and each capable of moving between a compressed position and a rest position in which the pivots (11, 12) are designed to rest in a hole (101, 102) formed in each lug (2, 3) of the watch case (1).

2. Fixing device according to Claim 1, in which the holes (101, 102) in the lugs (2, 3) form a first axis (A), and the passage (100) forms a second axis (B), the first axis (A) and the second axis (B) not necessarily being coaxial.

3. Fixing device according to Claim 1 or 2, in which the pivots (11, 12) comprise a cylindrical body and a truncated cone shape head, the said head being designed to collaborate with a hole (101, 102) in one of the lugs (2, 3) of the watch case (1).

4. Fixing device according to one of Claims 1 to 3, in which the holes (2, 3) are of cylindrical or truncated cone shape.

5. Fixing device according to one of Claims 1 to 4, in which the pivots (11, 12) comprise a cylindrical body and a head of cylindrical or truncated cone shape designed to collaborate with the holes (101, 102).

6. Fixing device according to Claim 1, in which the casing (30) has a gap (31) that makes it easier for the elastic arms (32) to deform and limit stops (33) for limiting the travel of the elastic arms (32).

7. Fixing device according to one of Claims 1 to 6, in which the passage (100) takes the form of a straight cylinder.

8. Fixing device according to one of Claims 1 to 7, in which the connecting link is made of plastic, of ceramic, of composite or of metal.

9. Watch comprising a case formed of a case middle (4) having two pairs of lugs (2, 3) defining a connecting space for connecting with the case middle (4) and comprising at least one connecting link (10) according to one of the preceding claims, the connecting link (10) being accommodated in the connecting space.
